# EUROPÄISCHE PATENTSCHRIFT

(11) **EP 0 888 970 B1**
(45) Veröffentlichungstag und Bekanntmachung des Hinweises auf die Patenterteilung: **06.12.2000**
(21) Anmeldenummer: 98112275.7
(22) Anmeldetag: 02.07.1998
(51) Int. Cl.: B65B 19/24

(54) **Faltvorrichtung, insbesondere Faltrevolver, mit Faltdorn**
Folding device, especially folding turret, with folding mandrel
Dispositif de pliage, spécialement revolver de pliage, avec mandrin de pliage

(30) Priorität: 04.07.1997 DE 19728750
(43) Veröffentlichungstag der Anmeldung: 07.01.1999
(73) Patentinhaber: Focke & Co. (GmbH & Co.), 27283 Verden (DE)
(72) Erfinder: Focke, Heinz, 27283 Verden (DE)
(74) Vertreter: Bolte, Erich, Dipl.-Ing.

(56) Entgegenhaltungen:
- DE-A- 3 545 884

## Beschreibung

Die Erfindung betrifft eine Faltvorrichtung, insbesondere Faltrevolver, mit wenigstens einer einseitig abstehend positionierten Halterung - sogenannter Faltdorn - für die Herstellung einer im wesentlichen quaderförmigen Verpackung aus mindestens einem faltbaren Zuschnitt, insbesondere für Zigaretten, wobei der Faltdorn dünne Wandungen, nämlich großflächige Vorderwand und Rückwand sowie schmale Seitenwände, zur Anlage entsprechender Verpackungswandungen aufweist, und wobei Zuschnitteile einander im Bereich einer der schmalen Seitenwände überlappen und dort miteinander durch Klebung verbunden sind. Eine derartige Faltvorrichtung ist bekannt aus der DE 35 45 884 A.

Verpackungsmaschinen mit Faltdornen werden vor allem zur Herstellung von Zigaretten-Packungen, insbesondere Weichbecher-Packungen, eingesetzt. Bei diesen Packungen werden einander überlappende Zuschnitteile durch Klebung miteinander verbunden. Es hat sich herausgestellt, daß die die Überlappung aufweisende schmale Seitenwand der fertigen Verpackung breiter ist als die gegenüberliegende Seitenwand.

Aufgabe der Erfindung ist es, Maßnahmen zur Erzielung eines möglichst genauen rechteckigen Querschnitts der Verpackung zu treffen.

Zur Lösung dieser Aufgabe ist die erfindungsgemäße Faltvorrichtung dadurch gekennzeichnet, daß die schmale Seitenwand zur Anlage der einander überlappenden Zuschnitteile eine geringere Breite als die gegenüberliegende schmale Seitenwand aufweist und somit der Faltdorn zur Erzielung eines nahezu rechteckigen Querschnitts der fertigen Verpackung selbst einen trapezförmigen Querschnitt aufweist.

Der Erfindung liegt die Erkenntnis zugrunde, daß nach dem Verkleben der Faltlappen im Bereich der Seitenwand des Faltdorns die Relativlage der verklebten Faltlappen sich verändert. Um der sich daraus ergebenden Verbreiterung der Seitenwand entgegenzuwirken, ist der Faltdorn in diesem Bereich mit einer Seitenwand entsprechend geringerer Breite ausgebildet.

Weitere Merkmale der Erfindung ergeben sich aus den Ansprüchen. Ein Ausführungsbeispiel wird nachfolgend anhand von Zeichnungen näher erläutert. Es zeigen:
- Fig. 1: einen Umfangsbereich bzw. Ausschnitt eines Faltrevolvers mit einer Mehrzahl von Faltdornen in Seitenansicht,
- Fig. 2: einen Faltdorn als Teil des Faltrevolvers mit zwei aufgewickelten Zuschnitten einer Weichbecher-Packung im Querschnitt,
- Fig. 3: einen Faltdorn als Teil des Faltrevolvers in radialer Draufsicht,
- Fig. 4: den Faltdorn gemäß Fig. 3 im Längsschnitt.

Das Ausführungsbeispiel in den Zeichnungen befaßt sich mit der Fertigung von Zigaretten-Packungen des Typs Weichbecher. Ein Faltrevolver (nicht gezeigt), zum Beispiel in der Ausführung gemäß DE 35 45 884, weist eine Mehrzahl von längs des Außenumfangs des Faltrevolvers angeordneten Faltdornen 10 auf. Es handelt sich dabei um hohle, rohrförmige Organe, auf deren Außenumfang Zuschnitte der Packung gefaltet werden. Die Faltdorne 10 werden durch den Faltrevolver in Richtung von Pfeil 11 bewegt.

Die Faltdorne 10 sind am Faltrevolver so positioniert, daß eine großflächige Rückwand 12 radial nach außen gerichtet ist, und eine entsprechende Vorderwand 13 in Bezug auf die Radialrichtung des Faltrevolvers innen liegt. Eine schmale und in Drehrichtung vorn liegende Seitenwand 14 sowie eine in Drehrichtung zurückliegende schmale Seitenwand 15 sind annähernd radial gerichtet.

Die die Verpackung bildenden Zuschnitte werden nacheinander auf der Außenseite des Faltdorns 10 gefaltet (DE 196 41 151.3). Zuerst wird eine Innenumhüllung 16 - ein Stanniol-Zuschnitt - gefaltet und danach, außen auf dieser, eine äußere Umhüllung, nämlich ein Papier-Zuschnitt 17 für den sogenannten Weichbecher.

Der Zuschnitt 17 für den Weichbecher wird in einer radial zum Faltrevolver gerichteten Position zwischen aufeinander folgenden Faltdornen 10 bereitgehalten und durch den in Förderrichtung nachfolgenden Faltdorn mitgenommen. Im Bereich erster radial außen und innen liegender, feststehender Faltorgane 18, 19 wird der Zuschnitt 17 des Weichbechers U-förmig um den Faltdorn 10 herumgefaltet, und zwar durch die Bewegung des Faltdorns 10 mit dem Zuschnitt relativ zu den feststehenden Faltorganen 18, 19.

Der Zuschnitt 17 für den Weichbecher ist so bemessen und wird so relativ zum Faltdorn 10 bereitgehalten, daß nach dem U-Falten auf der in Transportrichtung rückwärtigen Seite des Faltdorns, also im Bereich der schmalen Seitenwand 15, Faltlappen zur Bildung einer Seitenwand 22 des Weichbechers hinweg ragen. Es handelt sich im vorliegenden Fall um Seitenlappen, nämlich einen schmaleren Innenlappen 23 und einen breiteren Außenlappen 24. Der Innenlappen 23 liegt bei der fertiggefalteten Seitenwand 22 der Verpackung an der Innenseite und wird mindestens teilweise überdeckt durch den Außenlappen 24.

Innenlappen 23 und Außenlappen 24 sind bei der fertigen Verpackung durch Klebung miteinander verbunden. Diese wird durch Leimpunkte bewirkt, die auf einen der Seitenlappen aufgetragen sind, etwa auf die Außenseite des Innenlappens 23. Zur Herstellung der Seitenwand 22 wird nach dem Auftragen der Leimpunkte der Innenlappen 23 gegen die Außenseite der in Drehrichtung zurückliegenden Seitenwand 15 des Faltdorns 10 umgefaltet und sodann der Außenlappen 24 durch eine in Radialrichtung nach außen geführte Faltbewegung gegen den Innenlappen 23 gefaltet.

Die teilweise gefalteten Weichbecher werden durch den Faltdorn 10 einer Faltstation 28 zugeführt. Im Bereich derselben wird der Innenlappen 23 gegen die Rückseite des Faltdorns 10 gefaltet, also gegen die zurückliegende Seitenwand 15 desselben.

Etwa zeitgleich wird der in Radialrichtung innen liegende Außenlappen 24 durch einen Falter 30 gegen die Rückseite des Faltdorns und damit gegen den unmittelbar vorher gefalteten Innenlappen 23 gefaltet.

Längs der Bewegungsbahn der Faltdorne 10 sind auf der in Radialrichtung äußeren und inneren Seite Führungsorgane vorgesehen, die überwiegend aus einer Mehrzahl von parallelen Rippen bzw. Stegen bestehen. So ist das radial innen liegende U-Faltorgan 19 in der Fortsetzung als radial innere Abstützung 44 ausgebildet. Ein innen liegender Schenkel 45 des U-förmig gefalteten Zuschnitts liegt an dieser Abstützung 44 an.

Das obere bzw. radial außen liegende U-Faltorgan 18 ist entsprechend ausgebildet, erstreckt sich allerdings nur über einen kurzen Umfangsabschnitt des Faltrevolvers. Mit Abstand vom U-Faltorgan 18 folgt in Umfangsrichtung eine Außenführung 46. Im Bereich einer Lücke zwischen U-Faltorgan 18 und Außenführung 46 ist ein Leimaggregat 47 positioniert.

Nicht gezeigte Einzelheiten des Faltrevolvers können in geeigneter Weise ausgebildet sein, beispielsweise nach Maßgabe der DE 35 45 884. Des weiteren sind die beschriebenen Verfahrensschritte und Vorrichtungseinzelheiten auch für die Fertigung anderer Verpackungen geeignet, beispielsweise für die Fertigung von Verpackungen des Typs Klappschachtel aus dünnem Karton.

Die Bildung der Seitenwand 22 durch Umfalten und Verleimung von Innenlappen 23 und Außenlappen 24 ist erst abgeschlossen, sobald der auf den Innenlappen 23 aufgebrachte Leim ausgehärtet ist. Während der hierfür erforderlichen Zeit ist die am Faltdorn 10 anliegende Außenumhüllung nicht dauernd abgestützt. Auch werden Innenlappen 23 und Außenlappen 24 nur kurzzeitig an die Seitenwand 15 des Faltdorns 10 angedrückt. Somit können sich noch Verschiebungen im Bereich der Leimverbindung ergeben. Tatsächlich weitet sich der Querschnitt der Außenumhüllung 10 in diesem Bereich etwas auf.

Zur Kompensation dieses Effekts ist der Faltdorn 10 in besonderer Weise gestaltet. Dieser weist nämlich keinen exakt rechteckigen Querschnitt auf und ist statt dessen trapezförmig ausgebildet. Die in Transportrichtung zurückliegende Seitenwand 15, an der die durch Überlappung von Innenlappen 23 und Außenlappen 24 gebildete Seitenwand 22 zu liegen kommt, weist eine geringere Breite B₁₅ als die Breite B₁₄ der in Transportrichtung vorn liegenden Seitenwand 14 auf. Konkret beträgt die Breitendifferenz 1 mm bei einer Breite B₁₅ = 20,6 mm und einer Breite B₁₄ = 21,6 mm. Die Breite von Vorderwand 13 und Rückwand 12 beträgt etwa 54,3 mm.

Die sich ergebende Trapezform des Faltdornquerschnitts ist in besonderer Weise ausgerichtet. So liegen zwischen der radial innen liegenden Vorderwand 13 und Seitenwand 14 bzw. Seitenwand 15 jeweils rechte Winkel. Somit ist zwischen Rückwand 12 und in Transportrichtung vorn liegender Seitenwand 14 ein spitzer Winkel gebildet, während zwischen Rückwand 12 und in Transportrichtung zurückliegender Seitenwand 15 ein stumpfer Winkel gebildet ist.

Aufgrund der weiter oben genannten unterschiedlichen Breiten B₁₅ und B₁₄ ergibt sich ein Winkel a zwischen vorn liegender Seitenwand 14 und außen liegender Rückwand 12 von 88,9°. Je nach Material und Leimverbindung kann der Winkel zwischen 88° und 89,5° variieren.

Die Breitendifferenz B₁₄- B₁₅ liegt bei 4% bis 6% (relativ zu B₁₄) oder bei 1% bis 3% (relativ zur Breite von Vorderwand 13 oder Rückwand 12).

In diesem Zusammenhang ebenfalls von Bedeutung ist die Lage der Überlappung von Innenlappen 23 und Außenlappen 24. Innenlappen 23 ist gegenüber dem Außenlappen 24 kurz ausgebildet. Entsprechend liegt die Überlappung näher an der Rückwand 12 als an der Vorderwand 13. Auch die Innenumhüllung 16 weist eine Überlappung von Zuschnitteilen 50, 51 auf und zwar etwa mittig im Bereich der Rückwand 12. Die Klebestellen und Überlappungen sind somit im Bereich der durch spitze und stumpfe Winkel begrenzten, außen liegenden Rückwand 12 angeordnet und liegen damit von der Vorderwand 13 und den angrenzenden rechten Winkeln entfernt. So bleibt der optisch beste Eindruck für die Frontansicht der späteren fertigen Verpackung trotz eventueller Faltungen und Verschiebungen im Bereich von Leimstellen erhalten.

Die Faltdorne 10 sind lediglich an einem Ende gelagert bzw. verankert und zwar an einer Tragscheibe 52 des Faltrevolvers. Der grundsätzliche Aufbau und die Lagerung des Faltdorns sind auch in der DE 44 37 404 beschrieben.

Zur einseitigen Verankerung des Faltdorns 10 weist dieser an einem Ende 53 ein Verbindungsstück 54 auf, welches den Faltdorn 10 an seinem Ende 53 vollständig umgibt und mit dessen Ende 53 bündig abschließt (Fig. 3). Das Verbindungsstück 54 ist so ausgebildet, daß es in wirksamer Weise mit dem Faltrevolver bzw. der Tragscheibe 53 verbunden werden kann.

Das Ende 53 des Faltdorns 10 sitzt in einer Öffnung 55 des Verbindungsstücks 54. Dieses ist mit der Tragscheibe 53 des Faltrevolvers verbunden. Die Tragscheibe 52 ist zu diesem Zweck mit Durchbrüchen 56 versehen, in die jeweils ein Faltdorn 10 mit einem Verbindungsstück 54 als Einheit passend und formschlüssig einsetzbar ist. Der Durchbruch 56 ist im Querschnitt stufenförmig ausgebildet, mindestens im Bereich von zwei einander gegenüberliegenden Seiten. Es entsteht dadurch jeweils ein Versatz 57. In diesen tritt ein sich beidseitig erstreckender Flansch 58 des Verbindungsstücks 54 passend ein. Diese Art der Verbindung ist auch in der DE 44 37 404 beschrieben.

Das Verbindungsstück 54 weist auf der dem Faltdorn 10 abgewandten Seite einen Öffnungskragen 59 auf. Dieser nimmt das dem Faltrevolver bzw. der Tragscheibe 52 zugekehrte Ende des Faltdorns 10 auf. Das genannte Ende 53 dient der Einführung des Packungsinhalts, nämlich einer Zigaretten-Gruppe, in den Faltdorn 10 und ist trichterförmig ausgebildet. Hierzu sind im Bereich des Öffnungskragens 59 Rückwand 12, Vorderwand 13 und Seitenwände 14, 15 divergierend nach außen geformt. Zugleich schließt das Ende 53 bündig mit dem Öffnungskragen 59 ab. Der trapezförmige Querschnitt des Faltdorns 10 kann auch im Bereich des Endes 53 bzw. des Öffnungskragens 59 vorhanden sein.

Der Querschnitt des Faltdorns 10 (Ende 60) und der Querschnitt des Verbindungsstücks 54 sind derart aufeinander abgestimmt, daß zwischen beiden Teilen (entlang dem Verbindungsstück) ein Spalt 61 von 0,5 mm bis 2 mm Breite besteht. Die feste Verbindung beider Teile wird gewährleistet durch einen in diesen Spalt 61 eingebrachten Zwei-Komponenten-Kleber.

### Bezugszeichenliste:

- 10: Faltdorn
- 11: Pfeil (Drehrichtung)
- 12: Rückwand
- 13: Vorderwand
- 14: Seitenwand (vorn)
- 15: Seitenwand (zurück)
- 16: Innenumhüllung (Stanniol)
- 17: Zuschnitt
- 18: Faltorgan
- 19: Faltorgan
- 22: Seitenwand
- 23: Innenlappen
- 24: Außenlappen
- 28: Faltstation
- 30: Falter
- 44: Abstützung
- 45: innerer Schenkel
- 46: Außenführung
- 47: Leimaggregat
- 50: Zuschnitteil
- 51: Zuschnitteil
- 52: Tragscheibe
- 53: Ende
- 54: Verbindungsstück
- 55: Öffnung
- 56: Durchbruch
- 57: Versatz
- 58: Flansch
- 59: Öffnungskragen
- 60: Ende
- 61: Spalt
- B₁₄: Breite
- B₁₅: Breite
- α: Winkel

## Patentansprüche

1. Faltvorrichtung, insbesondere Faltrevolver, mit wenigstens einem einseitig abstehend positionierten Faltdorn (10) für die Herstellung einer im wesentlichen quaderförmigen Verpackung aus mindestens einem faltbaren Zuschnitt (17), insbesondere für Zigaretten, wobei der Faltdorn (10) dünne Wandungen, nämlich großflächige Vorderwand (13) und Rückwand (12) sowie schmale Seitenwände (14, 15) zur Anlage entsprechender Verpackungswandungen aufweist, und wobei Zuschnitteile (23, 24) einander im Bereich einer der schmalen Seitenwände (15) überlappen und dort miteinander durch Klebung verbunden sind, **dadurch gekennzeichnet,** daß die schmale Seitenwand (15) zur Anlage der einander überlappenden Zuschnitteile (23, 24) eine geringere Breite (B₁₅) als die gegenüberliegende schmale Seitenwand (14) aufweist und somit der Faltdorn (10) zur Erzielung eines nahezu exakt rechteckigen Querschnitts der fertigen Verpackung selbst einen trapezförmigen Querschnitt aufweist.

2. Vorrichtung nach Anspruch 1, **dadurch gekennzeichnet,** daß an eine der großflächigen Wandungen (12, 13) angrenzende Winkel, zwischen der großflächigen Wandung (12 oder 13) und den benachbarten schmalen Seitenwänden (14, 15), rechte Winkel sind.

3. Vorrichtung nach Anspruch 1 oder 2, **dadurch gekennzeichnet,** daß die Faltdorne (10) am Faltrevolver in axialer Richtung abstehend angeordnet sind mit den schmalen Seitenwänden (14, 15) in Umfangsrichtung und den großflächigen Wandungen (12, 13) in radialer Richtung weisend, und daß die radial innen liegende großflächige Wandung (13) mit den schmalen Seitenwänden (14, 15) rechte Winkel bildet und somit die radial außen liegende großflächige Wand (12) mit den schmalen Seitenwänden (14, 15) einen spitzen Winkel (α) und einen stumpfen Winkel bildet.

4. Vorrichtung nach Anspruch 1 oder einem der weitere Ansprüche, **dadurch gekennzeichnet**, daß die in Drehrichtung des Faltrevolvers vorn liegende schmale Seitenwand (14) breiter ist als die in Drehrichtung zurückliegende schmale Seitenwand (15).

5. Vorrichtung nach Anspruch 3, **dadurch gekennzeichnet,** daß der spitze Winkel (α) 88,0° bis 89,5° beträgt.

6. Vorrichtung nach Anspruch 1 oder einem der weiteren Ansprüche, **dadurch gekennzeichnet,** daß die eine schmale Seitenwand (15) eine um etwa 4% bis 6% geringere Breite als die andere schmale Seitenwand (14) aufweist.

7. Vorrichtung nach Anspruch 1 oder einem der weiteren Ansprüche, **dadurch gekennzeichnet,** daß die eine schmale Seitenwand eine um etwa 1% bis 3%, bezogen auf die Breite der großflächigen Wände (12, 13), geringere Breite als die andere schmale Seitenwand (14) aufweist.

## Claims

1. Folding device, in particular folding turret, with at least one folding mandrel (10), positioned so as to project on one side, for the production of an essentially parallelepipedal pack from at least one foldable blank (17), in particular for cigarettes, the folding mandrel (10) having thin walls, specifically a large-area front wall (13) and rear wall (12) and narrow side walls (14, 15) for bearing contact with corresponding pack walls, and blank parts (23, 24) overlapping one another in the region of one of the narrow side walls (15) and being connected to one another there by adhesive bonding, characterized in that, for the bearing contact of the blank parts (23, 24) overlapping one another, the narrow side wall (15) has a smaller width (B₁₅) than the opposite narrow side wall (14), and therefore the folding mandrel (10) has a trapezoidal cross section in order to achieve a virtually exactly rectangular cross section of the finished pack itself.

2. Device according to Claim 1, characterized in that angles, contiguous with one of the large-area walls (12, 13), between the large-area wall (12 or 13) and the adjacent narrow side walls (14, 15) are right angles.

3. Device according to Claim 1 or 2, characterized in that the folding mandrels (10) are arranged on the folding turret so as to project in the axial direction, with the narrow side walls (14, 15) pointing in the circumferential direction and with the large-area walls (12, 13) pointing in the radial direction, and in that the radially inner large-area wall (13) forms right angles with the narrow side walls (14, 15) and therefore the radially outer large-area wall (12) forms an acute angle (α) and an obtuse angle with the narrow side walls (14, 15).

4. Device according to Claim 1 or one of the further claims, characterized in that the narrow side wall (14) located at the front in the direction of rotation of the folding turret is wider than the narrow side wall (15) located at the back in the direction of rotation.

5. Device according to Claim 3, characterized in that the acute angle (α) is 88.0° to 89.5°.

6. Device according to Claim 1 or one of the further claims, characterized in that one narrow side wall (15) has a width approximately 4% to 6% smaller than the other narrow side wall (14).

7. Device according to Claim 1 or one of the further claims, characterized in that one narrow side wall has a width approximately 1% to 3% smaller, with respect to the width of the large-area walls (12, 13), than the other narrow side wall (14).

## Revendications

1. Dispositif de pliage, en particulier revolver de pliage, comportant au moins un mandrin de pliage (10) placé saillant d'un côté pour la fabrication d'un emballage sensiblement parallélépipédique constitué d'au moins un flan pliable (17), en particulier pour cigarettes, le mandrin de pliage (10) présentant des parois minces, à savoir une paroi avant de grande surface (13) et une paroi arrière (12) ainsi que des parois latérales étroites (14, 15) pour l'appui de parois correspondantes de l'emballage, et des parties (23, 24) du flan se recouvrant dans la zone d'une des parois latérales étroites (15) et y étant assemblées par collage, caractérisé par le fait que la paroi latérale étroite (15) pour l'appui des parties en recouvrement (23, 24) du flan a une plus petite largeur (B₁₅) que la paroi latérale étroite opposée (14) et qu'ainsi le mandrin de pliage (10) présente une section trapézoïdale pour l'obtention d'une section à peu près exactement rectangulaire de l'emballage achevé lui-même.

2. Dispositif selon la revendication 1, caractérisé par le fait que des angles adjacents à une des parois de grande surface (12, 13), entre la paroi de grande surface (12 ou 13) et les parois latérales étroites voisines (14, 15), sont des angles droits.

3. Dispositif selon l'une des revendications 1 et 2, caractérisé par le fait que les mandrins de pliage (10) sont placés sur le revolver de pliage saillants dans la direction axiale avec les parois latérales étroites (14, 15) regardant dans la direction circonférentielle et les parois de grande surface (12, 13) regardant en direction radiale, et que la paroi de grande surface située à l'intérieur radialement (13) fait des angles droits avec les parois latérales étroites (14, 15) et ainsi, la paroi de grande surface située à l'extérieur radialement (12) fait un angle aigu (α) et un angle obtus avec les parois latérales étroites (14, 15).

4. Dispositif selon la revendication 1 ou une des autres revendications, caractérisé par le fait que la paroi latérale étroite (14) située en avant dans le sens de rotation du revolver de pliage est plus large que la paroi latérale étroite (15) située en arrière dans le sens de rotation.

5. Dispositif selon la revendication 3, caractérisé par le fait que l'angle aigu (α) est de 88,0° à 89,5°.

6. Dispositif selon la revendication 1 ou une des autres revendications, caractérisé par le fait qu'une paroi latérale étroite (15) présente une largeur inférieure d'environ 4 % à 6 % à celle de l'autre paroi latérale étroite (14).

7. Dispositif selon la revendication 1 ou une des autres revendications, caractérisé par le fait qu'une paroi latérale étroite présente une largeur inférieure d'environ 1 % à 3 %, relativement à la largeur des parois de grande surface (12, 13), à celle de l'autre paroi latérale étroite (14).
